# EUROPÄISCHE PATENTSCHRIFT

(11) **EP 0 374 371 B1**
(45) Veröffentlichungstag und Bekanntmachung des Hinweises auf die Patenterteilung: **28.07.1993**
(21) Anmeldenummer: 89116288.5
(22) Anmeldetag: 04.09.1989
(51) Int. Cl.: H01Q 5/00

(54) **Stabantenne für den Fernsehempfang**
Rod antenna for t.v. reception
Antenne en tige pour la réception de télévision

(30) Priorität: 20.12.1988 DE 3842854
(43) Veröffentlichungstag der Anmeldung: 27.06.1990
(73) Patentinhaber: ROBERT BOSCH GMBH, 70442 Stuttgart (DE)
(72) Erfinder: Dörrie, Horst, D-1000 Berlin 21 (DE); Militz, Uwe, D-1000 Berlin 41 (DE)

(56) Entgegenhaltungen:
- EP-A- 0 000 204
- EP-A- 0 048 788
- DE-U- 8 320 098
- GB-A- 2 030 778
- US-A- 4 442 438

## Beschreibung

Die Erfindung geht von einer Stabantenne nach dem Oberbegriff des Anspruchs 1 aus.

### Stand der Technik

Es ist eine Stabantenne bekannt (EP-A-0 048 788), die insbesondere für den UKW-Rundfunkempfang bestimmt ist. Bei dieser Antenne sind zwei Wicklungen in gegenläufigem Wickelsinn auf einen Antennenstab gewickelt. Es ist weiterhin eine Stabantenne bekannt (GB-A-2,030,778), die für mehrere Frequenzbereiche, wie den AM- und FM-Rundfunkbereich sowie den Citizen-Band-Funk, geeignet ist. Der Antennenstab dieser Antenne trägt drei verschiedene, miteinander verbundene Impedanzelemente. Stabantennen für den Empfang von VHF- und UHF-Fernsehsendern sind bisher nur als Teleskopantennen bekannt, wobei die Teleskoplänge je nach Empfangsbereich mehr oder weniger verändert wird.

### Aufgabe der Erfindung

Der Erfindung liegt die Aufgabe zugrunde, eine Stabantenne nach dem Oberbegriff des Anspruchs 1 derart weiterzubilden, daß die Stabantenne ohne ein in der Länge veränderbares Teleskop sowohl für den VHF- als auch für den UHF-Fernsehempfang geeignet ist.

### Lösung der Aufgabe

Diese Aufgabe wird bei einer Stabantenne gemäß dem Oberbegriff des Anspruchs 1 durch die im kennzeichnenden Teil dieses Anspruchs angegebenen Merkmale gelöst. Die mit der Erfindung erzielbaren Vorteile bestehen insbesondere darin, daß mit der Stabantenne Signale zweier verschiedener Fernsehfrequenzbereiche, das sind vorzugsweise der VHF- und der UHF-Bereich, empfangen werden können.

### Beschreibung eines Ausführungsbeispiels der Erfindung

Ein Ausführungsbeispiel der Erfindung ist in der Zeichnung an Hand einer Figur dargestellt und wird im folgenden näher erläutert. Die Figur zeigt eine Stabantenne im Schnitt.

In der Figur bezeichnet 10 eine Stabantenne aus einem konisch verjüngten Isolierstoffstab 11 mit zwei miteinander verbundenen Wicklungen 12 und 13, von denen die erste Wicklung 12 bereits vor dem freien Ende 14 des Isolierstoffstabes 11 endet. Während die Windungen der ersten Wicklung 12 mit verhältnismäßig großer Steigung gewickelt sind, sind die Windungen der zweiter. Wicklung 13 beispielsweise ohne Steigung gewickelt. Die zweite Wicklung 13 ist in zwei Abschnitte 14 und 18 aufgeteilt. Zwischen der vorletzten Windung 15 und der letzten Windung 16 des ersten Abschnitts 14 ist eine erste Windung 17 des zweiten Abschnitts 18 enthalten, dessen anderes Ende 19 mit einem bandförmigen Leiter 20 verbunden ist. Der bandförmige Leiter ist ebenso wie das untere Ende 22 des Isolierstoffstabes 11 von einer metallischen Hülse 23 umgeben, die gleichzeitig einen ersten Gewindebolzen 24 an einen. Ende umschließt. Das andere Ende des Gewindebolzens trägt einen Gewindestift 25, der in eine Wendelfeder 26 eingeschraubt ist. In das andere Ende der Wendelfeder 26 ist ein Gewindestift 27 eines zweiten Gewindebolzens 28 eingeschraubt, der an seinem freien Ende einen weiteren Gewindestift 29 zum Befestigen der Stabantenne trägt. Der Gewindebolzen 28 bildet den Fußpunkt der Stabantenne. Ein elektrisch leitendes Band 30 überbrückt die Wendelfeder und ist mit seinen Enden zwischen den Gewindestiften 25 und 27 und den zugehörigen Enden der Wendelfeder 26 eingeklemmt. Die Wicklungen 12 und 13 bestehen aus einem isolierten Draht, vorzugsweise aus Kupferlackdraht. Die gesamte Stabantenne ist mit Ausnahme des weiteren Gewindestiftes 29 von einer elastischen Kunststoffhülle 31 umgeben.

Die Wirkungsweise der vorstehend beschriebenen Stabantenne 10 ist folgende.

Die sich überlappenden Windungen 15, 16, 17 der Abschnitte 14 und 18 der zweiten Wicklung 13 bilden einen Kondensator, der die Wicklungen 12 und 13 mit dem restlichen Teil der Stabantenne, das heißt der Hülse 23, dem ersten Gewindebolzen 24, der Wendelfeder 26 und dem zweiten Gewindebolzen 28, kapazitiv koppelt.

Beträgt die Länge l₁ zwischen dem Fußpunkt der Stabantenne 10 und den Kopplungsmitteln 15, 16, 17 bzw. der zweiten Wicklung 13 zum Beispiel λ_{U}/4, wobei λ_{U} die mittlere Betriebswellenlänge des UHF-Bereiches ist, und die Länge l₂ zwischen dem Fußpunkt und dem freien Ende der ersten Wicklung 12 zum Beispiel λ_{V}/4, wobei λ_{V} die mittlere Betriebswellenlänge des VHF-Bereiches ist, dann wirkt die Länge l₁ der Stabantenne 10 als UHF-Antenne und die Länge l₂ als VHF-Antenne.

Die Stabantenne kann mit ihrem Gewindestift 29 in eine Schwenkhalterung eingeschraubt werden, die zum Beispiel auf dem Dach eines Fahrzeuges befestigt ist. Dadurch kann die Antenne wahlweise unter 90° oder unter 0° zu der Horizontalen ausgerichtet werden und somit vertikal oder horizontal polarisierte Wellen empfangen.

## Patentansprüche

1. Stabantenne für den Fernsehempfang mit einem zwei miteinander verbundene Wicklungen (12, 13) tragenden elastischen Isolierstoffstab (11), der an einem Ende eine wendelförmige Feder (26) trägt, deren freies Ende den Fußpunkt der Antenne bildet und deren anderes Ende mit der zweiten Wicklung (13) gekoppelt ist, **dadurch gekennzeichnet**, daß zwischen der zweiten Wicklung (13) und dem dem Fußpunkt der Stabantenne abgewandten Ende der Feder (26) kapazitive Kopplungsmittel (15, 16, 17) vorgesehen sind und daß die Länge (l₁) zwischen dem Fußpunkt und den kapazitiven Kopplungsmitteln etwa λ_{U}/4 und die Länge (l₂) der gesamten Stabantenne (10) etwa λ_{V}/4 beträgt, wobei λ_{U} die mittlere Betriebswellenlänge des UHF-Bereiches und λ_{V} die mittlere Betriebswellenlänge des VHF-Bereiches ist.

2. Stabantenne nach Anspruch 1, dadurch gekennzeichnet, daß die kapazitiven Kopplungsmittel (15, 16, 17) aus einer zwischen den beiden letzten Windungen (15, 16) eines ersten Abschnitts (14) der zweiten Wicklung (13) liegenden ersten Windung (17) eines zweiten Abschnitts (18) der zweiten Wicklung bestehen und daß der Draht für die beiden Abschnitte (14, 18) ein isolierter Draht ist.

3. Stabantenne nach Anspruch 1, dadurch gekennzeichnet, daß die erste Wicklung (12) eine wesentlich größere Steigung als die zweite Wicklung (13) hat.

4. Stabantenne nach Anspruch 1, dadurch gekennzeichnet, daß die Stabantenne (10) auf ihrer gesamten Länge von einer elastischen Kunststoffhülle (31) umgeben ist.

5. Stabantenne nach Anspruch 1, 3 oder 4, dadurch gekennzeichnet, daß vor dem freien Ende (14) des Isolierstoffstabes (11) ein Bereich ohne Wicklung vorhanden ist.

6. Stabantenne nach einem der Ansprüche 1 bis 5, dadurch gekennzeichnet, daß die wendelförmige Feder (26) durch einen bandförmigen Leiter (30) elektrisch überbrückt ist.

## Claims

1. Rod antenna for television reception having an elastic insulating material rod (11) which supports two windings (12, 13) which are connected to one another and which rod (11) supports at one end a helical spring (26) whose free end forms the base point of the antenna and whose other end is coupled to the second winding (13), characterised in that capacitive coupling means (15, 16, 17) are provided between the second winding (13) and the end of the spring (26) facing away from the base point of the rod antenna, and in that the length (l₁) between the base point and the capacitive coupling means is approximately λ_{U}/4 and the length (l₂) of the entire rod antenna (10) is approximately λ_{V}/4, λ_{U} being the mean operating wavelength of the UHF band and λ_{V} being the mean operating wavelength of the VHF band.

2. Rod antenna according to Claim 1, characterised in that the capacitive coupling means (15, 16, 17) consist of a first turn (17) of a second section (18) of the second winding, which first turn (17) is located between the two last turns (15, 16) of a first section (14) of the second winding (13), and in that the wire for the two sections (14, 18) is an insulated wire.

3. Rod antenna according to Claim 1, characterised in that the first winding (12) has a considerably greater pitch than the second winding (13).

4. Rod antenna according to Claim 1, characterised in that the rod antenna (10) is surrounded by an elastic plastic sleeve (31) over its entire length.

5. Rod antenna according to Claim 1, 3 or 4, characterised in that there is a region without a winding in front of the free end (14) of the insulating material rod (11).

6. Rod antenna according to one of Claims 1 to 5, characterised in that the helical spring (26) can be bridged electrically by means of a conductor (30) in the form of a strip.

## Revendications

1. Antenne en tige pour la réception de télévision comprenant deux enroulements (12, 13) reliés l'un à l'autre, portés par une tige isolante élastique (11), munis à une extrémité d'un ressort hélicoïdal (26) et dont l'extrémité libre forme le pied de l'antenne, l'autre extrémité étant couplée au second enroulement (13), antenne caractérisée en ce qu'entre le second enroulement (13) et l'extrémité du ressort (26) opposée au pied de l'antenne en tige, il y a des moyens de couplage (15, 16, 17) et la longueur (l₁) comprise entre le pied et les moyens de couplage capacitifs correspond sensiblement à λ_{U}/4 et la longueur (l₂) de l'ensemble de l'antenne en tige (10) correspond sensiblement à λ_{V}/4, λ_{U} étant la longueur d'onde moyenne de fonctionnement pour la plage UHF et λ_{V} la longueur d'onde moyenne de fonctionnement pour la plage VHF.

2. Antenne en tige selon la revendication 1, caractérisée en ce que les moyens de couplage capacitifs (15, 16, 17) se composent d'une première spire (17) d'un second segment (18) du second enroulement, spire prévue entre les deux dernières spires (15, 16) du premier segment (14) du second enroulement (13) et en ce que le fil des deux segments (14, 18) est un fil isolé.

3. Antenne en tige selon la revendication 1, caractérisée en ce que le premier enroulement (12) a une pente beaucoup plus importante que celle du second enroulement (13).

4. Antenne en tige selon la revendication 1, caractérisée en ce que l'antenne (10) est entourée sur toute sa longueur d'une gaine élastique en matière plastique (31).

5. Antenne en tige selon la revendication 1, 3 ou 4, caractérisée en ce qu'en avant de l'extrémité libre (14) de la tige isolante (11) il y a une zone sans enroulement.

6. Antenne en tige selon l'une des revendications 1 à 5, caractérisée en ce que le ressort hélicoïdal (26) est shunté électriquement par un conducteur en forme de ruban (30).
